# EUROPÄISCHE PATENTSCHRIFT

(11) **EP 3 805 473 B1**
(45) Veröffentlichungstag und Bekanntmachung des Hinweises auf die Patenterteilung: **09.08.2023**
(21) Anmeldenummer: 20200885.0
(22) Anmeldetag: 08.10.2020
(51) Int. Cl.: E03C 1/29, E03F 5/04

(54) **GERUCHSVERSCHLUSS UND ABLAUFSYSTEM**
ODOUR TRAP AND DRAIN SYSTEM
PIÈGE À ODEURS ET SYSTÈME D'ÉCOULEMENT

(30) Priorität: 09.10.2019 DE 102019127094
(43) Veröffentlichungstag der Anmeldung: 14.04.2021
(62) Teilanmeldung aus: 22187569.3
(73) Patentinhaber: ACO Ahlmann SE & Co. KG, 24782 Büdelsdorf (DE)
(72) Erfinder:
(74) Vertreter: Meissner Bolte Partnerschaft mbB

(56) Entgegenhaltungen:
- EP-A1- 0 436 093
- EP-A1- 1 287 213
- EP-A1- 2 746 471
- EP-A1- 2 824 248
- DE-U1-202007 009 710
- FR-A1- 3 026 420
- GB-A- 2 402 946

## Beschreibung

Die Erfindung betrifft einen Geruchsverschluss. Ferner betrifft die Erfindung ein Ablaufsystem.

Es sind verschiedene Arten von Geruchsverschlüssen bekannt. Ein Geruchsverschluss bildet durch seinen Aufbau eine Sperrfluidschicht, die den Durchlass von Gasen, beispielsweise aus der Kanalisation, verhindert.

Ein Geruchsverschluss ist beispielsweise aus EP 3 117 047 B1 bekannt. EP 3 117 047 B1 beschreibt eine Ablaufgarnitur, die eine Bodenablaufrinne mit einem an einer Ablauföffnung angeordnetem Gehäuse umfasst. Das Gehäuse weist ein Gehäusedeckel und einen Gehäusetopf auf. In dem Gehäuse ist ein Geruchsverschluss angeordnet. Der Geruchsverschluss umfasst ein Tauchrohr und einen becherförmigen Behälter. Das Tauchrohr umfasst einen Flansch, der auf nach radial Innen vorstehende Stege im Gehäusedeckel angeordnet ist.

Der aus EP 3 117 047 B1 bekannte Geruchsverschluss hat den Nachteil, dass das Tauchrohr nicht gut befestigt ist, da das Tauchrohr mit dem Flansch lediglich auf den Stegen lose aufliegt. Es ist möglich, dass das Tauchrohr die Position ändert, beispielsweise verrutscht. Dadurch kann die Funktion des Geruchsverschlusses beeinträchtigt werden oder sogar vollständig verloren gehen. Es ist des Weiteren notwendig, dass der Geruchsverschluss von Zeit zu Zeit zur Wartung bzw. zur Reinigung entfernt wird. Dabei besteht bei dem bekannten Geruchsverschluss der Nachteil, dass das Entfernen des Geruchsverschlusses aus dem Gehäuse der Ablaufgarnitur mit Aufwand verbunden ist, da das Tauchrohr und der Behälter nur einzeln aus dem Gehäuse entfernt werden können.

EP 2 824 248 A1 beschreibt einen Geruchsverschluss zum Anschluss an ein Ablaufgehäuse. Der Geruchsverschluss besteht aus einer Überlauftasse und einem Tauchrohr, welches in die Überlauftasse hineinragt. An einer Außenfläche des Tauchrohrs sind Zapfen angeordnet. Die Zapfen wirken mit Schlitzen zusammen, die an einer Innenfläche des Überlaufbechers angeordnet sind.

GB 2 402 946 A offenbart einen Geruchsverschluss. Der Geruchsverschluss umfasst einen Einsatz, der in einer Schale angeordnet ist. Der Einsatz weist Vorsprünge und die Schale Vertiefungen auf. Die Vorsprünge und die Vertiefungen sind miteinander verbindbar.

EP 0 436 093 A1 zeigt einen weiteren Geruchsverschluss, der durch Rastelemente befestigt werden kann.

EP 2 746 471 A1 offenbart einen Ablauftopf mit teilweise nach außen gewölbten Wänden, in dem ein Geruchsverschluss angeordnet ist.

EP 1 287 213 A1 betrifft einen Bodenablauf. Der Bodenablauf umfasst einen Geruchsverschluss. Der Geruchsverschluss besteht aus zwei Teilen, einem oberen Teil und einem unteren Teil, wobei das Oberteil hauptsächlich tunnelförmig mit einem geraden Teil ist und das Unterteil hauptsächlich schalenförmig mit einem geraden Teil ist.

DE 20 2007 009 710 U1 zeigt ebenfalls einen Bodenablauf, der nach außen gewölbte Wände und einen mit einem Rohr zu verbindenden Abschnitt aufweist.

Der vorliegenden Erfindung liegt die Aufgabe zu Grunde, einen Geruchsverschluss anzugeben, bei dem die Befestigung des Tauchrohrs mit dem Behälter verbessert ist. Ferner ist es Aufgabe der Erfindung ein Ablaufsystem mit einem solchen Geruchsverschluss anzugeben.

Erfindungsgemäß wird diese Aufgabe mit Blick auf den Geruchsverschluss durch den Gegenstand des Anspruchs 1 und mit Blick auf das Ablaufsystem durch den Gegenstand des Anspruchs 8 gelöst.

Konkret wird die Aufgabe durch einen Geruchsverschluss mit den Merkmalen im Anspruch 1 gelöst, wobei das Tauchrohr im montierten Zustand in den Behälter hineinragt, und wobei das Oberteil an einer Außenfläche des Tauchrohrs wenigstens ein Rastelement aufweist und das Unterteil an einer Innenfläche des Behälters wenigstens eine Rastaufnahme aufweist, wobei durch das Rastelement und die Rastaufnahme das Oberteil und das Unterteil lösbar form- und/oder kraftschlüssig miteinander verbunden sind.

Der Vorteil der Erfindung liegt darin, dass das Tauchrohr und der nach oben offene Behälter durch das Rastelement und die Rastaufnahme miteinander lösbar kraft- und/oder formschlüssig verbunden sind. Die Verbindung ist stark genug, um äußeren Krafteinflüssen zu widerstehen, ist aber dabei trotzdem noch von Hand lösbar.

Nach oben offen bedeutet, dass die Öffnung des Behälters im montierten Zustand in Schwerkraftrichtung oben angeordnet ist, d.h. dass ein Fluid in Schwerkraftrichtung in den Behälter strömen kann.

Die Rastverbindung zwischen dem Tauchrohr und dem Behälter ermöglicht einen einfachen Auf- und Zusammenbau des Geruchsverschlusses. Dadurch ist die Montage des Geruchsverschlusses einfach und schnell möglich. Ferner kann der Geruchsverschluss als Einheit entfernt oder eingebaut werden. Dadurch ist der Geruchsverschluss einfach zu warten und zu reinigen.

Bevorzugte Ausführungsformen der Erfindung sind in den Unteransprüchen angegeben.

Erfindungsgemäß weist das Rastelement eine Rastgeometrie, insbesondere eine zylindrische Rastgeometrie, auf, die an der Außenfläche des Tauchrohrs angeordnet ist. Die Rastgeometrie ist vorteilhaft, da diese einen besonders guten Halt der Rastverbindung ermöglicht. Die Rastgeometrie ist an die Rastaufnahme anpassbar. Als Rastgeometrie kommen unterschiedliche Formen in Frage. Es sind zylindrische, rechteckige oder polygonale Formen möglich.

In einer weiteren besonders bevorzugten Ausführungsform weist das Rastelement ein Federelement, insbesondere einen Schlitz, der sich parallel zu einer Längsachse des Tauchrohrs erstreckt und mittig auf dem Rastelement angeordnet ist, auf. Das Federelement hat den Vorteil, dass es das Einsetzen des Rastelements in die Rastaufnahme erleichtert. Durch das Federelement, beispielsweise durch den Schlitz, ist ein Komprimieren bzw. ein Zusammendrücken des Rastelements möglich, so dass es an einer Verengung vorbei in die Rastaufnahme geschoben werden kann und anschließend, wenn das Rastelement in der Rastaufnahme angeordnet ist, wieder expandieren kann. Dabei kehrt die Rastgeometrie wieder in den nicht komprimierten Ausgangszustand zurück. Dadurch ist das Rastelement form- und/oder kraftschlüssig in der Rastaufnahme angeordnet.

Weiter erfindungsgemäß umfasst die Rastaufnahme zwei Stege, wobei die Stege jeweils eine Innenkontur zur Aufnahme der Rastgeometrie des Rastelements, insbesondere der zylindrischen Rastgeometrie, aufweisen.

Vorzugsweise weist dabei die Rastgeometrie eine Außenkontur auf, wobei die Innenkontur der Stege wenigstens abschnittsweise der Außenkontur der Rastgeometrie entsprechen.

Zwischen den Innenkonturen der Stege ist im eingebauten Zustand die Rastgeometrie angeordnet. Vorzugsweise ist die Rastgeometrie zylindrisch ausgebildet, beispielsweise als Zapfen. Der Durchmesser oder die Breite der Rastgeometrie entspricht vorzugsweise im Wesentlichen dem Abstand der Stege im Bereich der Wölbungen zueinander. Die Rastgeometrie ist im eingerasteten Zustand in der Innenkontur angeordnet. Dabei liegt die Rastgeometrie an der Außenkontur wenigstens abschnittsweise an den Innenkonturen der Stege an. Von der Öffnung das Behälters ausgehend vor der Innenkontur der Stege ist die Verengung angeordnet.

In einer Ausführungsform umfasst das Tauchrohr zwei Längs- und zwei Querseiten, wobei das Tauchrohr an einem axialen Ende trichterförmig in einen Kragen übergeht. Dies ist vorteilhaft, da sich durch den trichterförmigen Kragen das Strömungsverhalten des abzuleitenden Fluids verbessert. D.h. es sind größere Mengen Fluid, beispielsweise Abwasser, abführbar.

Vorzugsweise sind an zwei sich gegenüberliegenden Seiten des Kragens Haltemittel, insbesondere Griffe oder Laschen, angeordnet, die sich jeweils in Richtung der gegenüberliegenden Seite erstrecken. Die Griffe sind vorteilhaft, wenn der Geruchsverschluss zur Wartung oder zur Reinigung aus dem Abflusstopf entfernt werden muss. So können das Tauchrohr und der Behälter als Einheit oder jeweils nacheinander separat entfernt und gewartet werden.

In einer weiteren besonders bevorzugten Ausführungsform weist das Oberteil wenigstens ein Stützelement, insbesondere eine Rippe oder ein Flügel, auf, wobei durch das Stützelement im montierten Zustand zwischen einer Oberkante des Behälters und einer Unterseite des Kragens des Tauchrohrs ein umlaufender Spalt gebildet ist, wobei die Höhe des Spalts zwischen 2 mm und 35 mm, insbesondere zwischen 5 mm und 30 mm, insbesondere zwischen 10 mm und 25 mm, insbesondere zwischen 15 mm und 20 mm, beträgt. Der Spalt ermöglicht das Abfließen des Fluids in den Ablauftopf. Je nach Baugröße und Volumenstrom des Fluids ist es vorteilhaft, die Breite des Spalts zu variieren. Vorzugsweise beträgt die Höhe des Spalts 8 mm.

Es ist vorteilhaft, wenn die fluidleitenden Abschnitte des Behälters und des Tauchrohrs gerundet sind. Dadurch werden die fluidleitenden Eigenschaften des Geruchsverschlusses verbessert. Des Weiteren bleibt auf diese Art und Weise der Geruchsverschluss weitestgehend von Verschmutzungen frei. Da keine Flächen vorhanden sind, auf denen Restfluid verbleiben kann, wird der Schmutz fortlaufend mit dem abzuführenden Fluid abgeführt bzw. weggespült.

Im Rahmen der Erfindung wird ein Ablaufsystem umfassend einen Geruchsverschluss nach einem der Ansprüche 1 bis 7 und einen Ablauftopf zum Abführen eines Fluids, insbesondere von Abwasser, offenbart und beansprucht, wobei der Ablauftopf mit einer Ablaufrinne verbunden, insbesondere verschweißt, ist und der Geruchsverschluss im Ablauftopf angeordnet ist.

Der Ablauftopf weist Seitenwände auf, die nach außen konvex gewölbt sind. Ferner weist der Ablauftopf wenigstens einen Anschlussbereich, insbesondere wenigstens zwei Anschlussbereiche, auf, die mit einem Anschlussstutzen verbindbar sind.

Vorzugsweise sind die Seitenwände in Umfangsrichtung und/oder entlang der Mittellängsachse des Ablauftopfes konvex nach außen gewölbt oder gekrümmt.

Die Mittellängsachse verläuft orthogonal zum Boden des Ablauftopfes. Die Wölbung oder die Krümmung erstreckt sich vorzugsweise von der Öffnung ausgehend in Richtung des geschlossenen Bodens des Ablauftopfes. Die Seitenwände sind insbesondere sphärisch, kugel- oder bauchförmig ausgebildet. Insbesondere sind die Seitenwände in einem Querschnitt des Ablauftopfes im Wesentlichen kreisbogenförmig.

Es ist vorteilhaft, wenn die Seitenwände entlang ihrer gesamten Länge in Umfangsrichtung und/oder in Richtung der Mittellängsachse gewölbt sind. Alternativ ist vorstellbar, dass die Seitenwände nur zum Teil oder abschnittsweise konvex nach außen gewölbt sind. Insbesondere ist es vorteilhaft, wenn im Bereich der Öffnung ein nicht gewölbter Abschnitt vorgesehen ist. Dadurch kann der Ablauftopf auf Stoß verschweißt werden.

Der Vorteil des Ablauftopfes liegt darin, dass durch die konvexe Wölbung der Seitenwände und durch das damit einhergehende größere Volumen des Ablauftopfes gute Ablaufwerte bei kleinen Baugrößen möglich sind. Ferner ist es möglich, den Ablauftopf mit mehreren Anschlussstutzen zu verbinden oder die Seite frei zu wählen, an der der Anschlussstutzen mit dem Ablauftopf verbunden wird.

Es ist besonders vorteilhaft, wenn der Anschlussstutzen im montierten Zustand mit dem Boden des Ablauftopfes bündig ist. Dadurch kann der Ablauftopf vollständig leerlaufen, so dass kein Fluid im Ablauftopf verbleibt. Dadurch werden Schmutzrückstände vermindert.

Weiter besonders vorteilhaft ist es, wenn der wenigstens eine Anschlussbereich eine trichterförmige Kontur aufweist. Anders gesagt weist der Anschlussbereich einen konischen Bereich auf. Dadurch wird das Strömungsverhalten des Fluids in diesem Bereich dahingehend verbessert, dass das Fluid schneller abfließen kann.

Um den Ablauftopf in einem Bodenmaterial zu befestigen, weist der Ablauftopf an einer Außenfläche wenigstens ein Ankerelement, insbesondere Sicken, auf. Das Ankerelement ist weiter vorteilhaft, um die Seitenwände zu versteifen und zu verstärken. Dies ist notwendig da die Seitenwände aus einem relativ dünnen Material gefertigt sind.

Die Ablaufrinne und der Ablauftopf sind vorzugsweise aus Metall, insbesondere Edelstahl, gefertigt. Das Oberteil und das Unterteil sind vorzugsweise jeweils einteilig oder monolithisch aus einem Kunststoff geformt, beispielsweise durch Spritzgießen. Dadurch sind die Produktionskosten reduzierbar.

In einer bevorzugten Ausführungsform weist die Ablaufrinne ein Stirnblech auf, wobei das Stirnblech wenigstens ein Langloch und/oder wenigstens eine Bohrung aufweist. Das wenigstens eine Langloch ermöglicht es, die Einbauhöhe des Ablaufsystems im Bodenmaterial festzulegen und das Ablaufsystem zu verankern. Die Bohrung ist vorteilhaft, um das Ablaufsystem zu erden.

Die Erfindung wird im Folgenden anhand von Ausführungsbeispielen unter Bezugnahme auf die beigefügten Zeichnungen näher erläutert.

Darin zeigen:
- Fig.1: eine Seitenansicht eines Oberteils eines erfindungsgemäßen Ausführungsbeispiels eines Geruchsverschlusses;
- Fig. 2: eine Frontansicht des Oberteils gemäß Fig. 1;
- Fig. 3: eine perspektivische Ansicht des Oberteils gemäß Fig. 1;
- Fig. 4: eine perspektivische Ansicht eines Unterteils eines erfindungsgemäßen Ausführungsbeispiels eines Geruchsverschlusses;
- Fig. 5: eine weitere perspektivische Ansicht des Unterteils gemäß Fig. 4;
- Fig. 6: eine Seitenansicht des Oberteils gemäß Fig. 1 und des Unterteils gemäß Fig. 4 im montierten Zustand;
- Fig. 7: eine perspektivische Ansicht eines Ablauftopfes;
- Fig. 8: eine Draufsicht des Ablauftopfes gemäß Fig. 7;
- Fig. 9: einen Schnitt des Ablauftopfes gemäß Fig. 7;
- Fig. 10: eine perspektivische Ansicht eines weiteren Ablauftopfes;
- Fig. 11a: eine perspektivische Ansicht eines Ablauftopfes und einer Ablaufrinne;
- Fig. 11b: eine Seitenansicht des Ablauftopfes und der Ablaufrinne gemäß Fig. 11a;
- Fig. 12a: eine weitere perspektivische Ansicht eines Ablauftopfes und einer Ablaufrinne;
- Fig. 12b: eine Seitenansicht des Ablauftopfes und der Ablaufrinne gemäß Fig. 12a;
- Fig. 13a: eine weitere perspektivische Ansicht eines Ablauftopfes und einer Ablaufrinne;
- Fig. 13b: eine Seitenansicht des Ablauftopfes und der Ablaufrinne gemäß Fig. 13a.

Die Figuren 1 bis 6 beziehen sich auf einen Geruchsverschluss.

In den Figuren 1, 2 und 3 ist ein Oberteil 11 des Geruchsverschlusses dargestellt. Das Oberteil 11 umfasst ein Tauchrohr 12. Das Tauchrohr 12 weist zwei gerade Längsseiten und zwei kreisbogenförmige Querseiten auf. An einem axialen Ende weist das Tauchrohr 12 einen trichterförmigen Übergang zu einem Kragen 23 auf.

Der trichterförmige Übergang ist für die Ablaufeigenschaft vorteilhaft, da das abzuführende Fluid schnell abgeleitet werden kann. Der Kragen 23, insbesondere der äußere Rand des Kragens 23 umfasst eine Dichtlippe, die den Geruchsverschluss im eingebauten Zustand nach außen, bspw. gegen einen Entwässerungskörper, abdichtet.

An einer Außenfläche A' der Querseiten ist jeweils ein Rastelement 15 angeordnet. Das Rastelement 15 umfasst eine Rastgeometrie 17, eine Verstärkungsstruktur 40, ein Führungselement 41 und ein Federelement 18. Die Rastelemente 15 sind jeweils mittig auf den Querseiten angeordnet. Die Rastelemente 15 sind vorzugsweise einstückig oder monolithisch mit dem Tauchrohr 12 ausgebildet.

Die Verstärkungsstruktur 40 ist plattenförmig. Es sind andere Formen für die Verstärkungsstruktur 40, beispielsweise Streben oder Rippen, möglich. Die Verstärkungsstruktur 40 ist zwischen dem Kragen 23 und der Rastgeometrie 17 angeordnet. Die Verstärkungsstruktur 40 ist mit der Außenfläche A' und der Rastgeometrie 17 verbunden. Genauer ist die Verstärkungsstruktur 40 zwischen dem Kragen 23 und der Rastgeometrie 17 aufgespannt. Die Verstärkungsstruktur 40 weist eine Schräge auf, die in Richtung der Rastgeometrie 17 ansteigt.

Die Verstärkungsstruktur 40 nimmt Kräfte auf, mit denen das Rastelement 15 bei der Montage oder im eingebauten Zustand beaufschlagt wird. Insbesondere die Rastgeometrie 17 wird durch die Verstärkungsstruktur 40 entlastet und die Gefahr des Brechens der Rastgeometrie 17 vermindert.

Die Rastgeometrie 17 umfasst eine zylindrische Form. Alternativ sind andere Formen, beispielsweise polygonale Formen, möglich. Die zylindrische Rastgeometrie 17 erstreckt sich senkrecht von der Außenfläche A' weg. Die Rastgeometrie 17 erstreckt sich nicht weiter als der Kragen 23. Genauer gesagt steht die Rastgeometrie 17 nicht über den Kragen 23 vor.

Auf der dem Kragen 23 abgewandten Seite der Rastgeometrie 17 ist ein Führungselement 41 angeordnet. Das Führungselement 41 ist ein Fortsatz, der sich in Richtung der Mittelängsachse des Tauchrohrs 12 und von dem Kragen 23 weg erstreckt. Die Breite des Führungselements 41 ist kleiner als die Breite der Rastgeometrie 17. Unter der Breite ist hier die Ausdehnung des Führungselements 41 in eine Richtung orthogonal zu den Längsseiten zu verstehen.

Durch das Führungselement 41, insbesondere durch die geringere Breite des Führungselements 41, ist das Anordnen des Rastelements 15 in eine korrespondierende Rastaufnahme (vgl. Fig. 4) vereinfacht.

Das Federelement 18 des Rastelements 15 umfasst einen Schlitz 19 oder einen Spalt. Anders gesagt ist das Federelement 18 durch den Schlitz 19 gebildet. Der Schlitz 19 erstreckt sich im Wesentlichen entlang des gesamten Rastelements 15. Genauer gesagt erstreckt sich der Schlitz 19 durch die Verstärkungsstruktur 40, durch die Rastgeometrie 17 und durch das Führungselement 41. Die Tiefe des Schlitzes 19 vergrößert sich in Richtung der Verstärkungsstruktur 40 linear. Genauer gesagt beginnt der Schlitz 19 in der Verstärkungsstruktur 40 und vertieft sich in Richtung des Führungselements 41.

Durch den Schlitz 19 ist es möglich, dass das Rastelement 15 zusammengedrückt werden kann. Dadurch kann das Rastelement 15 beispielsweise so weit zusammengedrückt werden, dass die Rastgeometrie 17 an einer Verengung oder einem Vorsprung vorbeigeführt werden kann. Anschließend kann das Rastelement 15 wieder wenigstens teilweise in die ursprüngliche Form zurückkehren. Dadurch ist die Rastgeometrie 17 hinter dem Vorsprung kraft- und/oder formschlüssig angeordnet. Der Schlitz 19 weist im Bereich der Verstärkungsstruktur 40 eine geringere Tiefe auf, um die verstärkende Funktion der Verstärkungsstruktur 40 nicht zu beeinträchtigen. Der Schlitz 19 ist im Bereich der Rastgeometrie 17 und dem Führungselement 41 stärker ausgeprägt, da diese Bereiche eine gewisse Elastizität benötigen, um bei der Montage zusammengedrückt werden zu können.

An der Außenfläche A' der Längsseiten des Tauchrohrs 12 sind mittig Stützelemente 25 angeordnet. Die Stützelemente 25 sind als Flügel ausgebildet. Alternativ sind andere Formen, wie Rippen oder Stege, realisierbar. Die Stützelemente 25 sind mit der Unterseite des Kragens 23 und der Außenfläche A' des Tauchrohrs 12 verbunden. Die Stützelemente 25 weisen jeweils an einer von dem Kragen 23 abgewandten Kante eine Aussparung auf. Auf die Funktion der Stützelemente 25 wird untenstehend mit Blick auf die Fig. 6 genauer eingegangen.

Die fluidleitenden Bereiche des Oberteils 11 sind verrundet. Dadurch wird erreicht, dass auf keiner Fläche Restfluid verbleiben kann und sich so Schmutz ablagern kann. Das Fluid wird immer im Wesentlichen restlos abgeführt.

Das Oberteil 11 weist zwei Haltemittel 24 auf. Die Haltemittel 24 sind jeweils gegenüberliegend auf einer Innenfläche der Querseiten im trichterförmigen Bereich angeordnet. Die Haltemittel 24 weisen abgerundete Flächen auf und erstrecken sich jeweils in Richtung des gegenüberliegenden Haltemittels 24 und sind von dem Tauchrohr 12 weg nach oben geneigt.

Die abgerundeten Flächen und die Neigung des Haltemittels 24 sind für das Ablaufen des Fluids vorteilhaft und verhindern, dass Restfluid auf den Flächen verbleibt. Ferner ist es möglich, durch die Haltemittel 24 den Geruchsverschluss zur Wartung einfach zu entfernen.

Die Figuren 4 und 5 zeigen ein Unterteil 13 des Geruchsverschlusses. Das Unterteil 13 umfasst einen nach oben offenen Behälter 14. Nach oben offen bedeutet, dass der Behälter 14 im montierten Zustand nach oben offen ist. Der Behälter 14 ist im Querschnitt länglich mit Längs- und Querseiten ausgebildet, wobei die Längsseiten des Behälters 14 gerade ausgebildet sind und die Querseiten kreisbogenförmig sind. Die Oberkante 26 des Behälters 14 weist Rundungen auf.

Die abgerundete Oberkante 26 bildet eine umlaufende Überlaufkante. Die umlaufende Überlaufkante ist vorteilhaft, da so Verwirbelungen im abzuführenden Fluid vermieden bzw. vermindert werden. Durch die Rundungen wird vermieden, dass Reste des abzuführenden Fluids haften bleiben.

Der Behälter 14 weist eine Innenfläche I' auf. An der Innenfläche I' der Querseiten ist jeweils eine Rastaufnahme angeordnet. Die Rastaufnahme umfasst zwei Stege 20, die symmetrisch zu einer zu den Längsseiten parallelen Symmetrieebene angeordnet sind. Die Stege 20 erstrecken sich von der Oberkante 26 ausgehend in Richtung des Bodens des Behälters 14. Die axialen Enden der Stege 20 im Bereich der Oberkante 26 weisen einen größeren Abstand auf als die gegenüberliegenden axialen Enden der Stege 20.

Der größere Abstand der Stege 20 zueinander im Bereich der Oberkante 26 erlaubt das Einführen des Rastelements 15 in die Rastaufnahme. Der kleinere Abstand der gegenüberliegenden axialen Enden der Stege 20 verhindert, dass das Oberteil 11 zu weit in das Unterteil 13 geschoben wird.

Zwischen den axialen Enden der Stege 20 ist eine Innenkontur 21 geformt. Die Innenkontur 21 entspricht wenigstens abschnittsweise einer Außenkontur 22 der Rastgeometrie 17 des Rastelements 15. Hier sind die Stege 20 jeweils voneinander weg gewölbt, so dass eine im Wesentlichen abschnittsweise kreisförmige Innenkontur 21 gebildet ist. Die kreisförmige Innenkontur 21 korrespondiert mit der zylindrischen Form der Rastgeometrie 17 bzw. mit der im Querschnitt kreisförmigen Rastgeometrie 17. Von der Oberkante 26 ausgehend ist vor der jeweiligen Wölbung bzw. vor der Innenkontur 21 eine Verengung angeordnet. Der Abstand der Stege 20 zueinander im Bereich der Verengung ist kleiner als die Breite der Rastgeometrie 17.

Bei der Montage wird das Rastelement 15 zusammengedrückt. Die Verengung der Stege 20 ist vorteilhaft, da so die Rastgeometrie 17 lösbar formschlüssig und/oder kraftschlüssig in der Rastaufnahme angeordnet ist.

Am Boden des Behälters ist mittig eine erste Erhebung 42 angeordnet. Die erste Erhebung 42 dient bei der Montage der Zentrierung des Geruchsverschlusses in einem dafür vorgesehenen Bauteil.

Fig. 6 zeigt den Geruchsverschluss im montierten Zustand. Das Oberteil 11 ist soweit in das Unterteil 13 eingeschoben, dass die Stützelemente 25 mit den Aussparungen auf der Oberkante 26 aufliegen und die Rastelemente 15 in der Rastaufnahme angeordnet sind.

Die Höhe des Behälters 14 entspricht der Höhe der Sperrfluidsäule. Die Sperrfluidsäule durchdringt sowohl das Tauchrohr 12 als auch den Behälter 14. Das Sperrfluid ist das Fluid, das im Behälter 14 und im Tauchrohr 12 verbleibt und verhindert, dass Gase aus der Kanalisation durch den Ablauf austreten.

Durch die Stützelemente 25 ist zwischen der Unterseite des Kragens 23 und der Oberkante 26 des Behälters 14 ein umlaufender Spalt gebildet. Der Spalt hat eine Höhe von 8 mm. Je nach Anforderungen kann der Spalt anders dimensioniert sein.

Das Rastelement 15 ist wie oben beschrieben in der Rastaufnahme angeordnet. Genauer ist die Rastgeometrie 17 in dem Bereich zwischen den Stegen 20 angeordnet, deren Innenkontur im Wesentlichen und/oder wenigstens abschnittsweise der Außenkontur der Rastgeometrie 17 entspricht. Die Verengung verhindert, dass das Rastelement 17 nicht ohne äußerliche Krafteinwirkung aus der Rastaufnahme entfernt und das Oberteil 11 somit nicht verschoben werden kann.

Die Figuren 7, 8 und 9 zeigen einen Ablauftopf 30, in den der vorhergehend beschriebene Geruchsverschluss angeordnet werden kann. Der Ablauftopf ist nach oben geöffnet. Die Seitenwände 31 des Ablauftopfes 30 sind entlang des Umfangs nach außen konvex gewölbt. In Fig. 9 ist erkennbar, dass die Seitenwände 31 im Querschnitt kreisbogenförmig sind. Alternativ sind sphärische oder kugelförmige Seitenwände 31 möglich.

Durch die konvexe Wölbung ist das Volumen des Ablauftopfes 30 vergrößert. Die Wölbung verbessert außerdem das Strömungsverhalten des abzuführenden Fluids. Dadurch kann ein Rückstau oder ein Überlaufen des Ablauftopfes 30 vermieden werden.

Im Bereich der Öffnung weist der Ablauftopf 30 entlang des Umgangs einen nicht gewölbten Abschnitt auf. Dieser Abschnitt hat die Funktion, dass der Ablauftopf auf Stoß verschweißt werden kann.

Auf der Außenseite sind Ankerelemente 35 angeordnet. Die Ankerelemente 35 erstrecken sich zwischen der Öffnung des Ablauftopfes 30 und dessen Boden. Die Ankerelemente 35 sind als Sicken ausgebildet. Andere Varianten für Ankerelemente 35, beispielsweise Rippen oder Fortsätze, sind vorstellbar.

Der Ablauftopf 30 weist zwei Anschlussbereiche 32 auf. An einem Anschlussbereich 32 ist ein Anschlussstutzen 33 angeordnet. Die Anschlussbereiche 32 weisen abgerundete Flächen auf. Mit anderen Worten weisen die Anschlussbereiche trichterförmige bzw. konische Bereiche auf. Es ist vorstellbar, dass der Ablauftopf 30 bis zu vier Anschlussbereiche 32 oder Anschlussstutzen 33 aufweist.

Die trichterförmigen bzw. konischen Anschlussbereiche 32 sind vorteilhaft für das Strömungsverhalten des abzuführenden Fluids. Durch die trichterförmigen Anschlussbereiche 32 entstehen weniger Verwirbelungen und das Fluid kann schneller durch den Anschlussstutzen 33 abgeführt werden.

Auf dem Boden des Ablauftopfes 30 ist eine zweite Erhebung 43 angeordnet. Die zweite Erhebung 43 korrespondiert mit der ersten Erhebung 42 des Geruchsverschlusses. Der Geruchsverschluss wird bei der Montage mit der ersten Erhebung 42 auf die zweite Erhebung 43 angeordnet. So ist der Geruchsverschluss im Ablauftopf 30 zentriert.

Fig. 10 zeigt ein Ausführungsbeispiel eines Ablauftopfes 30 mit niedrigeren Seitenwänden 31. Der Ablauftopf 30 entspricht bis auf die niedrigeren Seitenwände 31 im Wesentlichen dem oben beschriebenen Ausführungsbeispiel. Gerade bei der Ausführungsform mit niedrigeren Seitenwände 31 ist die konvexe Wölbung vorteilhaft, da auf Grund des geringeren Volumens ein gutes Abflussverhalten eine noch größere Bedeutung hat.

Die Figuren 11a und 11b zeigen eine Ablaufrinne 36, an die der in den Figuren 7, 8 und 9 dargestellte Ablauftopf 30 angeordnet ist. Der Ablauftopf 30 ist mit der Ablaufrinne 36 verschweißt.

An den axialen Enden der Ablaufrinne 36 sind Stirnbleche 37 angeordnet. Die Stirnbleche 37 sind auf der Seite der Ablaufrinne 36 angeordnet, auf der sich der Ablauftopf 30 befindet. Das Stirnblech 37 weist ein Langloch 38 auf. Das Langloch 38 erstreckt sich mittig auf dem Stirnblech 37 und senkrecht einer Längsachse der Ablaufrinne 36.

Das Langloch 38 hat die Funktion, dass das Stirnblech 37 sich im Bodenmaterial, beispielsweise Estrich, verkrallen kann. Ferner ist durch das Langloch 38 eine stufenlose Höhenverstellung der Abflussrinne 36 möglich. Dadurch kann die Abflussrinne 36 an das Bodenniveau angepasst werden. Alternativ ist es möglich, dass das Stirnblech 37 verbogen wird, um die Ankereigenschaft zu verbessern.

Die Figuren 12a und 12b entsprechen im Wesentlichen den Figuren 11a und 11b. Im Gegensatz zu dem oben beschriebenen Ausführungsbeispiel weist das Stirnblech 37 zwei Langlöcher 38 und eine Bohrung 39 auf. Die Langlöcher 38 sind parallel zueinander angeordnet. Unterhalb der Langlöcher ist auf der Mittellängsachse des Stirnblechs 37 die Bohrung 39 angeordnet.

Die Bohrung 39 ist vorteilhaft, da durch die Bohrung 39 auf einfache Art und Weise eine elektrische Erdung realisiert werden kann.

Die Figuren 13a und 13b entsprechen den Figuren 12a und 12b. und zeigen das Ausführungsbeispiel aus den Figuren 12a und 12b mit dem Ablauftopf 30 gemäß der Figur 10.

### Bezugszeichenliste

- A': Außenfläche des Tauchrohrs
- A": Außenfläche des Ablauftopfes
- I': Innenfläche des Behälters
- 11: Oberteil
- 12: Tauchrohr
- 13: Unterteil
- 14: becherförmiger Behälter
- 15: Rastelement
- 17: Rastgeometrie
- 18: Federelement
- 19: Schlitz
- 20: Stege
- 21: Innenkontur
- 22: Außenkontur
- 23: Kragen
- 24: Haltemittel
- 25: Stützelement
- 26: Oberkante
- 30: Ablauftopf
- 31: Seitenwände
- 32: Anschlussbereich
- 33: Anschlussstutzen
- 34: trichterförmige Kontur
- 35: Ankerelemente
- 36: zweite Erhebung
- 37: Ablaufrinne
- 38: Stirnblech
- 39: Langloch
- 40: Bohrung

## Patentansprüche

1. Geruchsverschluss zur Anordnung in einem Ablauftopf umfassend ein Oberteil (11), das ein Tauchrohr (12) aufweist, und ein Unterteil (13), das einen nach oben offenen Behälter (14) aufweist, wobei das Tauchrohr (12) im montierten Zustand in den Behälter (14) hineinragt, wobei das Oberteil (11) an einer Außenfläche (A') des Tauchrohrs (12) wenigstens ein Rastelement (15) aufweist und das Unterteil (13) an einer Innenfläche (I') des Behälters (14) wenigstens eine Rastaufnahme aufweist, wobei durch das Rastelement (15) und die Rastaufnahme das Oberteil (11) und das Unterteil (13) lösbar form- und/oder kraftschlüssig miteinander verbunden sind, wobei
das Rastelement (15) eine Rastgeometrie (17), insbesondere eine zylindrische Rastgeometrie, aufweist, die an der Außenfläche (A') des Tauchrohrs (12) angeordnet ist und die Rastaufnahme zwei Stege (20) umfasst, wobei die Stege (20) jeweils eine Innenkontur (21) zur Aufnahme der Rastgeometrie (17) des Rastelements (15), insbesondere der zylindrischen Rastgeometrie, aufweisen.

2. Geruchsverschluss nach Anspruch 1 ,
**dadurch gekennzeichnet, dass**
das Rastelement (15) ein Federelement (18), insbesondere einen Schlitz (19), der sich parallel zu einer Längsachse des Tauchrohrs (12) erstreckt und mittig auf dem Rastelement (15) angeordnet ist, aufweist.

3. Geruchsverschluss nach einem der vorhergehenden Ansprüche
**dadurch gekennzeichnet, dass**
die Rastgeometrie (17) eine Außenkontur (22) aufweist, wobei die Innenkonturen (21) der Stege (20) wenigstens abschnittsweise der Außenkontur (22) der Rastgeometrie (17) entspricht.

4. Geruchsverschluss nach einem der vorhergehenden Ansprüche,
**dadurch gekennzeichnet, dass**
das Tauchrohr (12) zwei Längs- und zwei Querseiten umfasst, wobei das Tauchrohr (12) an einem axialen Ende trichterförmig in einen Kragen (23) übergeht.

5. Geruchsverschluss nach Anspruch 4,
**dadurch gekennzeichnet, dass**
an zwei sich gegenüberliegenden Seiten des Kragens (23) Haltemittel (24), insbesondere Griffe oder Laschen, angeordnet sind, die sich jeweils in Richtung der gegenüberliegenden Querseite erstrecken.

6. Geruchsverschluss nach Anspruch 4 oder 5,
**dadurch gekennzeichnet, dass**
das Oberteil (11) wenigstens ein Stützelement (25), insbesondere eine Rippe oder ein Flügel, aufweist, wobei durch das Stützelement (25) im montierten Zustand zwischen einer Oberkante (26) des Behälters (14) und einer Unterseite des Kragens (23) des Tauchrohrs (12) ein umlaufender Spalt gebildet ist, wobei die Höhe des Spalts zwischen 2 mm und 35 mm, insbesondere zwischen 5 mm und 30 mm, insbesondere zwischen 10 mm und 25 mm, insbesondere zwischen 15 mm und 20 mm, beträgt.

7. Geruchsverschluss nach einem der vorhergehenden Ansprüche,
**dadurch gekennzeichnet, dass**
die fluidleitenden Abschnitte des Behälters (14) und des Tauchrohrs (12) gerundet sind.

8. Ablaufsystem umfassend einen Geruchsverschluss nach einem der Ansprüche 1 bis 7 und einen Ablauftopf (30) zum Abführen eines Fluids, der Seitenwände (31) aufweist, wobei die Seitenwände (31) nach außen konvex gewölbt sind und der Ablauftopf (30) wenigstens einen Anschlussbereich (32), insbesondere wenigstens zwei Anschlussbereiche (32), aufweist, die mit einem Anschlussstutzen (33) verbindbar sind, wobei der Ablauftopf (30) mit einer Ablaufrinne (36) verbunden, insbesondere verschweißt, ist und der Geruchsverschluss im Ablauftopf (30) angeordnet ist.

9. Ablaufsystem nach Anspruch 8,
**dadurch gekennzeichnet, dass**
die Ablaufrinne (36) ein Stirnblech (37) aufweist, wobei das Stirnblech (37) wenigstens ein Langloch (38) und/oder wenigstens eine Bohrung (39) aufweist.

10. Ablaufsystem nach Anspruch 8 oder 9,
**dadurch gekennzeichnet, dass**
das Ablaufsystem mindestens einen Anschlussstutzen (33) aufweist, wobei der Anschlussstutzen (33) im montierten Zustand mit dem Boden des Ablauftopfes (30) bündig ist.

11. Ablaufsystem nach einem der Ansprüche 8 bis 10,
**dadurch gekennzeichnet, dass**
der wenigstens eine Anschlussbereich (32) eine trichterförmige Kontur (34) aufweist.

12. Ablaufsystem nach einem der Ansprüche 8 bis 11,
**dadurch gekennzeichnet, dass**
der Ablauftopf (30) an einer Außenfläche (A") wenigstens ein Ankerelement (35), insbesondere Sicken, aufweist.

## Claims

1. An odour trap for being disposed in a drain pot, comprising an upper part (11) including an immersion pipe (12), and a lower part (13) including a vessel (14) that is open towards the upside, wherein, in the mounted state, the immersion pipe (12) protrudes into the vessel (14), wherein the upper part (11), at an exterior surface (A') of the immersion pipe (12), includes at least one locking element (15), and the lower part (13), at an internal surface (I') of the vessel (14), includes at least one locking receptacle, wherein due to the locking element (15) and the locking receptacle, the upper part (11) and the lower part (13) are releasably connected to one another in a form-fit and/or force-fit manner,
wherein the locking element (15) includes a locking geometry (17), in particular a cylindrical locking geometry disposed at the exterior surface (A') of the immersion pipe (12), and the locking receptacle comprises two webs (20), wherein the webs (20) each include an inner contour (21) for receiving the locking geometry (17) of the locking element (15), in particular the cylindrical locking geometry.

2. The odour trap according to claim 1,
**characterized in that**
the locking element (15) includes a spring element (18), in particular a slot (19) extending in parallel to a longitudinal axis of the immersion pipe (12) and being disposed centrally on the locking element (15).

3. The odour trap according to any one of the preceding claims,
**characterized in that**
the locking geometry (17) has an outer contour (22), wherein the inner contours (21) of the webs (20) correspond to the outer contour (22) of the locking geometry (17) at least in sections.

4. The odour trap according to any one of the preceding claims,
**characterized in that**
the immersion pipe (12) comprises two longitudinal and two transversal sides, wherein the immersion pipe (12) merges in a funnel shape into a collar (23) at an axial end.

5. The odour trap according to claim 4,
**characterized in that**
at two opposite sides of the collar (23), holding means (24), in particular handles or tabs, are disposed, each extending towards the opposite transversal side.

6. The odour trap according to claim 4 or 5,
**characterized in that**
the upper part (11) includes at least one supporting element (25), in particular a rib or a wing, wherein by the supporting element (25) in the mounted state a circumferential gap is formed between an upper edge (26) of the vessel (14) and a lower side of the collar (23) of the immersion pipe (12), wherein the height of the gap is between 2 mm and 35 mm, in particular between 5 mm and 30 mm, in particular between 10 mm and 25 mm, in particular between 15 mm and 20 mm.

7. The odour trap according to any one of the preceding claims,
**characterized in that**
the fluid-conducting portions of the vessel (14) and the immersion pipe (12) are rounded.

8. A drain system comprising an odour trap according to any one of claims 1 to 7, and a drain pot (30) for discharging a fluid, including side walls (31), wherein the side walls (31) are convexly arched to the outside, and the drain pot (30) includes at least one connection area (32), in particular at least two connection areas (32) connectable by means of a connecting piece (33), wherein the drain pot (30) is connected, in particular welded to a drain channel (36), and the odour trap is arranged within the drain pot (30).

9. The drain system according to claim 8,
**characterized in that**
the drain channel (36) includes a front plate (37), wherein the front plate (37) includes at least one oblong hole (38) and/or at least one bore (39).

10. The drain system according to claim 8 or 9,
**characterized in that**
the drain system includes at least one connecting piece (33), wherein the connecting piece (33) in the mounted state is flush with the floor of the drain pot (30).

11. The drain system according to any one of claims 8 to 10,
**characterized in that**
the at least one connection area (32) has a funnel-shaped contour (34).

12. The drain system according to any one of claims 8 to 11,
**characterized in that**
the drain pot (30) includes at least one anchoring element (35), in particular beads, at an exterior surface (A").

## Revendications

1. Piège à odeurs destiné à être disposé dans un pot d'écoulement comprenant une partie supérieure (11) qui présente un tube plongeur (12) et une partie inférieure (13) qui présente un récipient (14) ouvert vers le haut, sachant que le tube plongeur (12) pénètre dans le récipient (14) à l'état monté, sachant que la partie supérieure (11) présente au moins un élément d'encliquetage (15) au niveau d'une surface extérieure (A') du tube plongeur (12) et la partie inférieure (13) présente au moins un logement d'encliquetage au niveau d'une surface intérieure (I') du récipient (14), sachant que, du fait de l'élément d'encliquetage (15) et du logement d'encliquetage, la partie supérieure (11) et la partie inférieure (13) sont reliées l'une à l'autre de manière détachable par complémentarité de forme et/ou par adhérence,
sachant que l'élément d'encliquetage (15) présente une géométrie d'encliquetage (17), en particulier une géométrie d'encliquetage cylindrique, qui est disposée au niveau de la surface extérieure (A') du tube plongeur (12) et le logement d'encliquetage comprend deux entretoises (20), sachant que les entretoises (20) présentent respectivement un contour intérieur (21) destiné à loger la géométrie d'encliquetage (17) de l'élément d'encliquetage (15), en particulier la géométrie d'encliquetage cylindrique.

2. Piège à odeurs selon la revendication 1,
**caractérisé en ce que**
l'élément d'encliquetage (15) présente un élément élastique (18), en particulier une fente (19), qui s'étend parallèlement à un axe longitudinal du tube plongeur (12) et est disposé au milieu sur l'élément d'encliquetage (15).

3. Piège à odeurs selon l'une des revendications précédentes,
**caractérisé en ce que**
la géométrie d'encliquetage (17) présente un contour extérieur (22), sachant que les contours intérieurs (21) des entretoises (20) correspondent au moins par sections au contour extérieur (22) de la géométrie d'encliquetage (17).

4. Piège à odeurs selon l'une des revendications précédentes,
**caractérisé en ce que**
le tube plongeur (12) comprend deux côtés longitudinaux et deux côtés transversaux, sachant que le tube plongeur (12) évolue en un col (23) en forme d'entonnoir à une extrémité axiale.

5. Piège à odeurs selon la revendication 4,
**caractérisé en ce que**
de deux côtés opposés du col (23) sont disposés des moyens de maintien (24), en particulier des poignées ou des pattes, qui s'étendent respectivement vers le côté transversal opposé.

6. Piège à odeurs selon la revendication 4 ou 5,
**caractérisé en ce que**
la partie supérieure (11) présente au moins un élément d'appui (25), en particulier une nervure ou une aile, sachant que, du fait de l'élément d'appui (25), à l'état monté, un interstice périphérique est formé entre une arête supérieure (26) du récipient (14) et un côté inférieur du col (23) du tube plongeur (12), sachant que la hauteur de l'interstice est comprise entre 2 mm et 35 mm, en particulier entre 5 mm et 30 mm, en particulier entre 10 mm et 25 mm, en particulier entre 15 mm et 20 mm.

7. Piège à odeurs selon l'une des revendications précédentes,
**caractérisé en ce que**
les sections conductrices de fluide du récipient (14) et du tube plongeur (12) sont arrondies.

8. Système d'écoulement comprenant un piège à odeurs selon l'une des revendications 1 à 7 et un pot d'écoulement (30) destiné à évacuer un fluide, qui présente des parois latérales (31), sachant que les parois latérales (31) sont cambrées de manière convexe vers l'extérieur et le pot d'écoulement (30) présente au moins une zone de raccordement (32), en particulier au moins deux zones de raccordement (32) qui sont reliables à une tubulure de raccordement (33), sachant que le pot d'écoulement (30) est relié, en particulier soudé, à une goulotte d'écoulement (36) et le piège à odeurs est disposé dans le pot d'écoulement (30).

9. Système d'écoulement selon la revendication 8,
**caractérisé en ce que**
la goulotte d'écoulement (36) présente une tôle frontale (37), sachant que la tôle frontale (37) présente au moins un trou oblong (38) et/ou au moins un alésage (39).

10. Système d'écoulement selon la revendication 8 ou 9,
**caractérisé en ce que**
le système d'écoulement présente au moins une tubulure de raccordement (33), sachant que la tubulure de raccordement (33) est de niveau avec le fond du pot d'écoulement (30) à l'état monté.

11. Système d'écoulement selon l'une des revendications 8 à 10,
**caractérisé en ce que**
l'au moins une zone de raccordement (32) présente un contour (34) en forme d'entonnoir.

12. Système d'écoulement selon l'une des revendications 8 à 11,
**caractérisé en ce que**
le pot d'écoulement (30) présente, au niveau d'une surface extérieure (A"), au moins un élément d'ancrage (35), en particulier des rainures.
